# EUROPÄISCHE PATENTSCHRIFT

(11) **EP 0 824 485 B1**
(45) Veröffentlichungstag und Bekanntmachung des Hinweises auf die Patenterteilung: **09.08.2000**
(21) Anmeldenummer: 96911984.1
(22) Anmeldetag: 01.04.1996
(51) Int. Cl.: B65D 83/04

(54) **TABLETTEN-VERPACKUNGSSCHACHTEL**
TABLET PACKAGING BOX
BOITE D'EMBALLAGE POUR TABLETTES

(30) Priorität: 23.04.1995 DE 29506540 U
(43) Veröffentlichungstag der Anmeldung: 25.02.1998
(73) Patentinhaber: Goh, Djing San, 1431 BG Aalsmeer (NL)
(72) Erfinder: Goh, Djing San, 1431 BG Aalsmeer (NL)
(86) Internationale Anmeldenummer: EP9601423
(87) Internationale Veröffentlichungsnummer: WO9633927

(56) Entgegenhaltungen:
- CH-A- 530 918
- DE-A- 3 022 411
- US-A- 3 042 256

## Beschreibung

Die Erfindung betrifft eine Verpackungsschachtel nach dem Oberbegriff des Anspruches 1. Eine derartige Schachtel ist z.B. aus der DE-A-3022411 bekannt.

Bei dieser bekannten Verpackungsschachtel handelt es sich um einen Tablettenspendel, bei dem z.B. das Problem besteht, daß zu viele Tabletten gleichzeitig ausgegeben werden können.
Der Erfindung liegt die Aufgabe zugrunde, eine Verpackungsschachtel der eingangs genannten Art zu schaffen, bei der nur eine oder zwei Tabletten bei einem Entnahmevorgang abgegeben werden.
Diese Aufgabe wird durch das Kennzeichen des Anspruches 1 gelöst. Im Einzelnen wird durch die Erfindung folgendes erreicht:
1. Die Spenderöffnungkammer zeigt die zu entnehmende Einzeltablette oder mehrere Tabletten sichtbar vor der tatsächlichen Entnahme.
   Die Tabletten sind vor der Entnahme in der Spenderöffnungskammer sichtbar und können unbeabsichtigt nicht von alleine aus der Spenderöffnungskammer herausfallen.
2. Die Verschlußkappe ist gleichzeitig ein Tablettenspender.
3. Die Verschlußkappe zentriert und arretiert sich automatisch, wenn sie nach dem Befüllen geschlossen wird.
4. Nach dem Befüllen des Behälters und Verschließen der Verschlußkappe kann diese mittels eines perforierten Etikettes versiegelt werden. Die Versiegelung wird automatisch zerstört, wenn die Verschlußkappe zum ersten Mal wieder geöffnet wird.
5. Die Verschlußkappe arretiert sich beim Öffnen in Spenderposition fühl- und hörbar durch ein Klickgeräusch. Die Verschlußkappe kann über der Spenderposition hinaus nicht ohne beabsichtigten größeren Kraftaufwand oder mittels eines Hilfswerkzeuges geöffnet werden.

Anhand der Figuren wird eine Ausführungsform der Erfindung näher beschrieben.

Es zeigt:

**Fig. 1** eine Verpackungsschachtel (Behälter und Verschlußkappe) im verschlossenen und arretierten Zustand mit einer Tablette im Behälter.

**Fig. 2** eine Verpackungsschachtel (Behälter und Verschlußkappe) in geöffneter Spenderposition und arretiertem Zustand mit einer Tablette in der Spenderöffnungskammer.

**Fig. 3** eine Verpackungsschachtel (Behälter und Verschlußkappe) im noch offenen Zustand, bevor die Längsrippe von dem Sperrvorsprung der Verschlußkappe überwunden wird und sich danach arretiert.

**Fig. 4** eine Verpackungsschachtel (Behälter und Verschlußkappe) im völlig geöffnetem Zustand.

**Fig. 5** eine Verpackungsschachtel (Behälter und Verschlußkappe) in Schnittdarstellung im verschlossenen und arretierten Zustand (mit einer Schnittansicht A - A, Ansicht B und C.

**Fig. 6** ein Verpackungsschachtelklebeetikett mit perforiertem Teilstück zur Versiegelung der Verschlußkappe und dem Behälter über dem geriffelten Verschlußkappenöffnungsgriffteil und dessen Seitenflächen.

Die Verpackungsschachtel besteht aus zwei Teilen, einem Behälter (1) und einer Verschlußkappe (2) mit integrierter Spenderöffnungkammer (3), beide sind durch ein Scharnier (4) miteinander verbunden. Innenseitig in dem unteren Behälterboden (5) ist eine Längsrippe (6) mit dreieckförmigem Querschnitt angeordnet, die in eine entsprechende Flächenvertiefung (7) der Verschlußkappe (2) einrastet, wobei durch Druck am geriffelten Verschlußkappenöffnungsgriffteil (8) in radialer Drehrichtung um das Scharnier (4) die Verschlußkappe (2) in Spenderposition geöffnet, bzw. in die andere Richtung in Verschlußposition geschwenkt wird.

Behälter (1) und Verschlußkappe (2) mit integrierter Spenderöffnungkammer (3) sind durch ein Scharnier (4), als Filmscharnier ausgebildet, miteinander verbunden und werden in einem Spritzvorgang eines Formwerkzeuges hergestellt.

An der Verschlußkappe (2) ist ein Sperrvorsprung (9) vorgesehen, der nach dem Überwinden der Längsrippe (6) beim Verschließen der Verschlußkappe (2) im Zusammenwirken mit der Längsrippe (6) und der Flächenvertiefung (7) in einer speziellen Arretierfunktion steht, so daß die Verschlußkappe (2) vor einem unbeabsichtigten vollen Öffnen über die Spenderposition hinaus geschützt ist.

An der Verschlußkappe (2) ist im Bereich des geriffelten Verschlußkappenöffnungsgriffleils (8) eine zungenartige Verlängerung (10) vorgesehen, die in geöffneter Spenderposition zur Abschottung des Behälters (1) dient, damit keine Tablette über die Seite nach unten herausfallen kann.

Die zungenartige Verlängerung (10) dient gleichzeitig beim Verschließen der Verschlußkappe (2) als Zentrierhilfe.

In der Verschlußkappe (2) ist eine durch die Oberwand (5') des Behälters (1) verdeckte AusgabeöffnungNertiefung/Spenderöffnungskammer (3) vorgesehen, die nach dem Öffnen der Verschlußkappe (2) in radialer Drehrichtung um das Scharnier (4) in Spenderposition mindestens eine Tablette frei gibt.

Vor der Tablettenentnahme kann/können die Tablette/Tabletten in der geöffneten Spenderöffnungskammer (3) sichtbar begutachtet werden und sie kann/können nicht unbeabsichtigt von alleine aus der Spenderöffnungskammer (3) herausfallen.

In der Flächenvertiefung (7) der Verschlußkappe (2) befindet sich eine Mittelrippe (11), die die Flächenvertiefung (7) in zwei Vertiefungen teilt und welche im Zusammenwirken mit der Längsrippe (6) die Verschlußkappe (2) in festen Positionen arretiert.

Die Mittelrippe (11) erzeugt im Zusammenwirken mit der Längsrippe (6) beim Öffnen der Verschlußkappe (2) in die Spenderposition, sowie beim Schließen der Verschlußkappe (2) ein hörbares Arretierklickgeräusch. Dieses Arretiertklickgeräusch vermittelt dem Anwender, daß die Verpackungsschachtel verschlossen ist oder sich in Spenderposition befindet.

Ein perforiertes Etikettenteil (13) ist im gesamten Verpackungsschachtelklebeetikett (12) integriert ist, welches den geriffelten Verschlußkappenöffnungsgriffleil (8) und dessen Umgebung bedeckt und somit die Verschlußkappe (2) in geschlossener Position mit Behälter (1) versiegelt. Die Perforierung wird automatisch zerstört, wenn die Verschlußkappe (2) zum ersten Mal geöffnet wird.

## Patentansprüche

1. Verpackungsschachtel, bestehend aus einem geschlossenem Behälterkörper mit einem Boden (5), einer Oberwand (5'), und umlaufenden Seitenwänden (14, !4', 14") mit einer Öffnung, die von einer um ein Scharnier (4) auf und zu schwenkbaren Verschlußkappe (2) verschlossen wird, wobei die Verschlußkappe (2) eine in das Behälterinnere ragende zungenartige Verlängerung (10) aufweist, dadurch gekennzeichnet,
daß die Verschlußkappe (2) eine zum Behälter hin und nach oben offene Spenderkammer (3) aufweist, die durch drei Seitenwände (16, 16', 16") und einem an der Verschlußkappe (2) vorgesehenen Boden (15) begrenzt wird und die im geschlossenen Zustand durch die Oberwand (5') abgedeckt wird,
daß die Verschlußkappe (2) auf der Bodenunterseite eine durch einen Sperrvorsprung (9) begrenzte Vertiefung (7) aufweist, wobei der Sperrvorsprung (9) mit einer innenseitig am Behälterboden vorhandenen Längsrippe (6) zur Begrenzung der Schwenkbewegung der Verschlußkappe (2) zusammenwirkt, und daß die zungenartige Verlängerung (10) im geöffneten Zustand der Verschluß kappe (2) als Verlängerung der Seitenwand (14) im Bereich der Öffnung dient.

2. Verpackungsschachtel nach Anspruch 1, dadurch gekennzeichnet, daß das Scharnier (4) senkrecht zum Behälterboden (5) bzw. zur Behälteroberwand (5') steht.

3. Verpackungsschachtel nach Anspruch 1 oder 2, dadurch gekennzeichnet, daß das Scharnier (4) als Filmscharnier ausgebildet und in einem Spritzvorgang eines Formwerkzeuges hergestellt ist.

4. Verpackungsschachtel nach einem oder mehreren der vorhergehenden Ansprüche, dadurch gekennzeichnet, daß die zungenartige Verlängerung (10) an der Verschlußkappe (2) im Bereich eines geriffelten Verschlußkappenöffnungsgriffteils (8) vorgesehen ist.

5. Verpackungsschachtel nach einem oder mehreren der vorhergehenden Ansprüche, dadurch gekennzeichnet, daß die zungenartige Verlängerung (10) beim Schließen der Verschlußkappe (2) in dem Behälter (1) als Zentrierhilfe dient.

6. Verpackungsschachtel nach einem oder mehreren der vorhergehenden Ansprüche, dadurch gekennzeichnet, daß die Spenderöffnungskammer (3) folgende sonstige Merkmale aufweist:
Eine zum unteren Behälterboden (5) parallele untere Wandung (15) und eine zur Behälteroberwand (5') parallele obere Wandung, welche eine Öffnung aufweist, sowie mehrere senkrecht dazu stehende Spenderkammerseitenwände (16, 16', 16").

7. Verpackungsschachtel nach einem oder mehreren der vorhergesehenen Ansprüche, dadurch gekennzeichnet, daß sich in der Flächenvertiefung (7) der Verschlußkappe (2) eine Mittelrippe (11) befindet, welche die Flächenvertiefung (7) in zwei Vertiefungen teilt, die im Zusammenwirken mit der Längsrippe (6) die Verschlußkappe (2) in festen Positionen arretieren.

8. Verpackungsschachtel nach Ansprüch 7, dadurch gekennzeichnet, daß die Vertiefungen im Zusammenwirken mit der Längsrippe (6) beim Öffnen der Verschlußkappe (2) in die Spenderposition, sowie beim Schließen der Verschlußkappe (2) ein hörbares Arretierklickgeräusch erzeugen.

9. Verpackungsschachtel nach einem oder mehreren der vorhergehenden Ansprüche, dadurch gekennzeichnet, daß ein perforiertes Etikettenteil (13) in einem Verpackungsschachtelklebeetikett (12) integriert ist, welches perforierte Etikettenteil (13) den geriffelten Verschlußkappenöffnungsgriffteil (8) und dessen Umgebung bedeckt und somit die Verschlußkappe (2) in geschlossener Position mit dem Behälter (1) über versiegelt.

## Claims

1. A packaging box consisting of a closed container with container bottom plate (5), a container upper plate (5'), surrounding side walls (14, 14', 14") with an opening which is closed by a closing cap (2), which rotates about a hinge (4) whereby the closing cap (2) has a tongue-like protrusion (10) which protrudes into the interior of the container, characterised by a
dispensing chamber (3), which is positioned towards the container and open at the top, which is bounded by three side walls (16, 16', 16") and a plate (15) which is part of the closing cap (2), which, when in the dosed position is covered by the upper plate (5'),
that the closing cap (2) exhibits underneath the bottom plate a depression (7), bounded by a blocking protrusion (9) , whereby the blocking protrusion (9) engages with a longitudinal rib (6) provided internally on the bottom plate, which limits the radial movement of the closing cap (2) and that the tongue-like protrusion (10) serves as an extension of the side wall (14) in the area of the opening when the closing cap (2) is in the open position.

2. Packaging box in accordance with claim 1 characterised by the fact that the hinge (4) is vertical to the container bottom plate (5) and the container upper plate (5').

3. Packaging box in accordance with claims 1 or 2, characterised by the that that the hinge (4) takes the form of a thin film zone and is manufactured in a single step of the infection moulding process.

4. Packaging box in accordance with one or more of the above mentioned claims, characterised by the fact that the closing cap (2) is provided with a tongue-like protrusion (10) in the area of the grooved actuating area of the closing cap (8).

5. Packaging box in accordance with one or more of the above mentioned claims, characterised by the fact that the tongue-like protrusion (10) acts as a centring aid in the container (1) when closing the closing cap (2).

6. Packaging box in accordance with one or more of the above mentioned claims, characterised by the fact that the dispensing chamber (3) exhibits the following other properties:
A lower partition (15), parallel to the container bottom plate (5), and an upper partition parallel to the container upper plate (5') which exhibits an opening as well as several dispensing chamber side walls (16, 16', 16"), vertical to them.

7. Packaging box in accordance with one or more of the above mentioned claims, characterised by the fact that a middle rib (11) is located in the surface depression (7) of the closing cap (2), which divides the surface depression (7) into two depressions and which engages with the longitudinal rib (6), keeping the closing cap (2) in fixed positions.

8. Packaging box in accordance with claim 7 characterised by the fact that the depressions together with the longitudinal rib (6) produce an audible click when the closing cap (2) is opened to the dispensing position, or when the closing cap (2) is closed.

9. Packaging box in accordance with one or more of the above mentioned claims, characterised by the fact that a perforated label zone (13), integrated into the whole packaging box sticky label (12), said perforated label zone (13) covers the grooved actuating zone of the closing cap (8) and surrounding area, thus keeping the closing cap (2) in a closed position, sealing the container (1).

## Revendications

1. Une boîte d'emballage composée d'un corps de récipient fermé avec un fond (5), une dessus (5'), des parois latérales périphériques (14, 14', 14") avec une ouverture qui est fermée par un clapet obturateur (2) s'ouvrant et se fermant par pivotement autour d'une charnière (4), le clapet obturateur (2) présentant un appendice (10) en forme de languette, caractérisée par le fait
que le clapet obturateur (2) présente une chambre de distribution (3) ouverte vers le récipient et vers le haut, qui est limitée par trois parois latérales (16, 16', 16") et par un fond (15) au niveau du clapet obturateur (2) et qui, en position fermée, est recouverte par le dessus (5').
que le clapet obturateur (2) présente sur la face inférieure du fond une dépression (7) limitée par une saillie de verrouillage (9), la saillie de verrouillage (9) interagissant avec une nervure longitudinale (6) sur le côté intérieur du fond du récipient pour limiter le mouvement de pivotement du clapet obturateur (2) et que l'appendice en forme de languette (10) sert de prolongement de la paroi latérale (14) au niveau de l'ouverture quand le clapet obturateur est ouvert.

2. Boîte d'emballage conforme à la revendication 1, caractérisée par le fait que la charnière (4) est verticale par rapport au fond du récipient (5) et au-dessus du récipient (5').

3. Boîte d'emballage conforme aux revendications 1 ou 2, caractérisée par le fait que la charnière (4) est conçue comme charnière en film et fabriquée en une seule opération d'injection dans un moule.

4. Boîte d'emballage conforme à une ou plusieurs des revendications susmentionnées, caractérisée par le fait que le clapet obturateur (2) est muni d'un appendice en forme de languette (10) au niveau de la partie cannelée de manoeuvre du clapet obturateur (8).

5. Boîte d'emballage conforme à une ou plusieurs des revendications susmentionnées, caractérisée par le fait que l'appendice en forme de languette (10) sert d'auxiliaire de centrage dans le rédpient (1) lors de la fermeture du clapet obturateur (2).

6. Boîte d'emballage conforme à une ou plusieurs des revendications susmentionnées, caractérisée par le fait que la chambre de distribution ouverte (3) présente les autres caractéristiques suivantes :
Une paroi inférieure (15) parallèle au fond du récipient (5) et une paroi supérieure parallèle au-dessus du récipient (5'), qui présente une ouverture ainsi que plusieurs parois latérales de chambre de distribution (16, 16', 16") disposées verticalement par rapport à elles.

7. Bore d'emballage conforme à une ou plusieurs des revendications susmentionnées, caractérisée par le fait que la dépression superficielle (7) du clapet obturateur (2) présente une nervure médiane (11) qui divise la dépression superficielle (7) en deux dépressions qui, en combinaison avec la nervure longitudinale (6), bloquent le dapet obturateur (2) dans les positions fixes.

8. Boîte d'emballage conforme à la revendication 7, caractérisée par le fait que les dépressions et la nervure longitudinale (6) produisent un dic de blocage audible quand le clapet obturateur (2) est ouvert en position de distribution ou quand le clapet obturateur (2) est fermé.

9. Boîte d'emballage conforme à une ou plusieurs des revendications susmentionnées, caractérisée par le fait qu'une partie d'étiquette perforée (13) Intégrée à l'ensemble de l'étiquette adhésive (12) de la boîte d'emballage, ladite partie d'étiquette perforée (13) couvrant la partie cannelée de manoeuvre du clapet obturateur (8) et la zone environnante, scellant ainsi le clapet obturateur (2) en position fermée avec le récipient (1).
